# FASCICULE DE BREVET EUROPEEN

(11) **EP 0 890 326 B1**
(45) Date de publication et mention de la délivrance du brevet: **21.05.2003**
(21) Numéro de dépôt: 98480042.5
(22) Date de dépôt: 17.06.1998
(51) Int. Cl.: A45D 19/02, A45D 24/22

(54) **Outil servant à colorer les cheveux en les coiffant et dispositif de coloration spécifique**
Werkzeug zum Färben von Haaren beim Kämmen und spezifische Färbevorrichtung
Tool for dyeing hair during combing and specific dyeing device

(30) Priorité: 08.10.1997 FR 9712531
(43) Date de publication de la demande: 13.01.1999
(73) Titulaire: Augustin, Jean, 06210 Mandelieu (FR)
(72) Inventeur: Augustin, Jean, 06210 Mandelieu (FR)

(56) Documents cités:
- EP-A- 0 157 032
- EP-A- 0 168 741
- EP-A- 0 799 588
- DE-C- 945 785
- FR-A- 630 539
- FR-A- 2 757 030
- US-A- 4 834 076

## Description

La présente invention est relative à un outil servant à colorer les cheveux, ou poils, en les coiffants, sans colorer la peau. L'outil est une brosse, ou un peigne, ayant l'originalité d'être lui-même le support des produits colorants. Cet outil ne nécessite aucune manipulation de produit, il est prêt à l'emploi, il est jetable. Il est muni d'un dispositif de coloration spécifique et modulable. Une de ses particularités est de pouvoir répandre le produit colorant sur le cheveu sans colorer la peau du cuir chevelu. Son action produit ses effets par simple passage de l'outil dans les cheveux, ou les poils. La gamme de couleurs pouvant aller à l'infini.

Habituellement, les procédés de coloration se font par application directe, sur le cheveu et le cuir chevelu, d'un produit liquide, gélatineux, ou en crème. Ces procédés nécessitent une mise en oeuvre délicate, et une certaine technicité, afin d'éviter des marbrures sur les cheveux, des coulures sur l'épiderme et d'éventuelles éclaboussures alentours.

On connaît du document EP-A-168 741 un instrument pour le traitement cosmétique des cheveux sous forme d'un peigne, d'une brosse ou d'une brosse à lamelles. Cet instrument comporte des dents, poils ou lamelles en matière polymère microporeuse rempli de solutions de produits de traitement.

La quantité de produit de traitement applicable est limitée par la capacité d'absorption du matériau polymère. Par ailleurs, la bonne répartition de l'application de produit n'est pas optimisée.

Cette invention est destinée aussi bien aux hommes qu'aux femmes. Les hommes ne souhaitant pas forcément subir une coloration permanente en salon de coiffure, ni même que la chose soit officielle. Les Femmes y trouveront un moyen simple et rapide pour raviver leur couleur, camoufler leurs cheveux blancs, donner un nouveau reflet ou une nouvelle couleur à leurs cheveux. L'outil est peu encombrant, il est propre, discret, il peut se glisser dans un sac à main, une trousse de toilette ou une poche.

FIG.1 - C'est la base de cette invention qui se propose de réaliser un outil d'une simplicité absolue d'utilisation. Il est constitué d'un corps de forme variable (1) et de son manche (2), servant de support au dispositif de coloration (3) : constitué d'un corps spongieux ou d'un réservoir (3), et de diffuseurs de couleur (4) appelés cylindres, ils sont rapportés, emboutient, et imprégnés de pigments colorants , dès sa conception l'ensemble est ajusté à la forme du corps (1), et fixé sur celui-ci. Pour la réalisation de cet outil, différents matériaux peuvent être utilisés, tels qu'un bois dur, du plastique et ses dérivés pour le corps (1) et le manche (2) . Pour la structure constituant le dispositif de coloration (3) et ses diffuseurs (4), divers autres sortes de polymères sont utilisés tel que de la mousse à forte densité et ses dérivés, de la feutrine ou un bois poreux tel que le balsa, imprégnée de pigments,

Les colorants sont de différents types, ils sont des pigments naturels extraits de plantes, ou de synthèse, et, ou, à pouvoir oxydant, ceux-ci sont connus et anallergiques.

Sa partie active, ou dispositif de coloration (3) (4), est composée soit, directement de pâte colorante solidifiée et moulée en forme de brosse, soit par imprégnation du support spongieux (3), et de ses cylindres (4) soit par diffuseurs sous pression (4), fig.4. Tous ces matériaux peuvent entrer dans la composition de la brosse, soit individuellement, soit en association.

Cette invention à deux buts, soit d'obtenir un maquillage des cheveux blancs, ou de raviver une coloration fantaisie, ici nommée procédé N°1, soit d'obtenir une coloration plus tenace en deux temps, procédé N° 2. En toute discrétion, chez soi ou en voyage.

La nouveauté de cette invention résulte du'mariage d'un outil usuel, la brosse, ou le peigne, pour lesquels toutes les variantes de formes sont possibles, et d'un colorant incorporé.

Par analogie la comparaison se fait avec un crayon feutre, prêt à l'emploi et jetable.
- Le procédé N°1: prenons pour exemple du Balsa en (3) et (4), qui est un bois poreux, il est imbibé à chaud par le produit colorant. Ce matériau restitue la matière colorante adéquate telle que décrit antérieurement, par simple frottement, en passant la brosse, ou le peigne, dans les cheveux.

Ce matériau étant fragile, il doit être collé sur le support rigide (1), qui est en plastique ou bois dur se terminant par un manche plus épais (2). Les diffuseurs (4) peuvent être de formes différentes, travaillés dans la masse, moulés, ou implantés, leur longueur est variable, entre 0.2 et 2.5 cm. (4).

L'encombrement et la taille de cet outil peut varier, dans le cas présent, ils sont de 15 à 17 cm de longueur avec son manche (1) + (2), entre 2 et 4 cm de largeur, pour une épaisseur de 1 à 4 cm, poils compris. Pour le support, toutes les variantes de formes sont possibles; L'invention, objet de la présente description étant la combinaison des matériaux cités ci-dessus, et des pigments colorants incorporés.
- Le procédé N° 2 : il utilise la même conception et le même principe.

Sa différence réside dans le choix du pigment. Celui-ci est un pigment pouvant oxyder. Il modifie donc en profondeur la pigmentation du cheveu naturel. Cette couleur deviens une coloration tenace.

Dans le cas de l'utilisation d'un pigment oxydant, deux variantes s'offrent à nous.
- La plus originale et intéressante dans le cadre de cette invention, est d'incorporer directement le produit réactif lors de la conception de la brosse, sous forme de pâte solidifiée; Un diffuseur (4) sur deux est du pigment, un diffuseur (4) sur deux est un oxydant. Un rinçage est nécessaire après 15 mn.

Dans ce cas une gaine souple, ou un couvercle de protection sur les poils est nécessaire (5).
- La seconde variante consiste à ne déposer que des pigments oxidant sur les cheveux lors du passage de la brosse, dans ce cas il est nécessaire d'appliquer à posteriori un produit réactif, en crème, ou en mousse, provoquant ainsi l'oxydation des pigments sur les cheveux. Ceci nécessite 15 à 20 mn de pause et doit être rincé.

La technique de fabrication de la brosse n'est en rien modifiée.

FIG.2 - Ce dispositif de répartition de la couleur fait partie intégrante du système. Il contribue à part entière à l'invention. Il est important d'expliquer comment répandre le produit colorant sur le cheveu sans colorer la peau du cuir chevelu.

Ce dispositif se compose d'un cylindre, de formes variables, droit, conique, ovoïde ou comportant des méplats (4), de matières diverses, ayant un pouvoir de rétention de liquide.

La hauteur du cylindre varie entre 0.2 et 2.5 cm, son diamètre entre 0.1 et 0.8 cm. Son centre est percé par un trou (6) proportionnel à son diamètre, entre 0.05 et 0.2 cm.

Ce trou (6) reçoit un élément rapporté à tête ronde, en forme de clou (7), la matière de la tête est rigide et hydrofuge, cet élément en forme de clou (7) est vissé en force, ou embouti dans le trou (6); l'épaisseur de la tête de clou (8) varie entre 0.05 et 0.2 cm en fonction du diamètre du cylindre (4).

Cet élément à tête ronde (7) est essentiel afin d'isoler le cylindre distributeur de colorant du cuir chevelu.

Ce cylindre (4) est moulé avec son support (3) ou implanté dans celui-ci, il est dupliqué afin de constituer un objet ressemblant dans son utilisation à une brosse ou un peigne. Le cylindre (4) est alimenté en produit par osmose avec son support, ou son réservoir (3), il en absorbe le contenu. Le produit est réparti sur les cheveux par frottement, sa tête ronde (8) indépendante et non imprégnée de colorant isole le cuir chevelu ne laissant aucune trace de couleur sur la peau.

Le support de produit colorant peut se présenter sous forme de recharge jetable, il peut être clippé sur le corps de l'outil en forme de brosse (1), ou bien monté sur glissière afin de pouvoir interchanger les couleurs.

FIG.3 - Ce descriptif est une deuxième variante du système d'isolation des cylindres, il apporte le même effet protecteur de la peau. Il suffit d'intercaler entre les cylindres distributeurs de produit (4), un poil rigide à tête ronde (9). Sa hauteur est supérieure au cylindre distributeur (4) de produit afin de créer un espace isolant. Dans ce cas le cylindre (4) n'a ni trou, ni clou. Sa réalisation et son fonctionnement sont identiques à l'invention de base décrite plus haut.

FIG.4 - Ce dispositif conforme à l'invention utilise dans les mêmes conditions que décritent plus haut des cylindres creux percés de trous (10) pour répartir la couleur. L'isolation avec le cuir chevelu est obtenue par une boule pleine (11) à l'extrémité du cylindre distributeur (4). Dans ce cas le produit colorant a une consistance gélatineuse. Pour obtenir un meilleur étalement du produit colorant, des poils (12) sont implantés entre les cylindres, leurs hauteurs est inférieure à celle des cylindres.

Le produit colorant contenu dans le réservoir (3) est injecté dans les cylindres à trous (10) par pression d'air. Cette pression est obtenue par une poire (13) incorporée dans le manche creux de la brosse (2). Cette poire (13) se manoeuvre soit du bout des doigts par des trous d'accès (14) dans le manche (2), soit par un levier (15) articulé (16) permettant d'exercer une pression sur la poire, soit par pression directe sur la poire qui est laissée apparente, en laissant une large ouverture(17) dans le manche creux (2).

Le fonctionnement de cette poire est traditionnel, celle-ci est dotée de deux valves anti-retour, l'une pour l'air (18), l'autre pour le produit colorant (19).

## Revendications

1. Outil servant à colorer les cheveux ou les poils en les coiffant, comprenant un manche (2) et un corps (1) servant de support à une pluralité de diffuseurs de produit colorant, **caractérisé par le fait que**
- les diffuseurs sont des cylindres (4) creux percés de trous (10),
- il comporte des moyens d'injection du produit colorant dans les cylindres par pression d'air.

2. Outil selon la revendication 1 **caractérisé par le fait**
**qu'**il comporte des poils (12) supportés par le corps (1) et implantés entre les cylindres (4) avec une hauteur inférieure à celle des cylindres (4).

3. Outil selon la revendication 1 ou la revendication 2 **caractérisé par le fait**
**que** les cylindres (4) sont coiffés d'une boule pleine (11) d'isolation.

4. Outil selon l'une quelconque des revendications 1 à 3 **caractérisé par le fait**
**que** les moyens d'injection comprennent un réservoir (3) implanté dans le corps (1) et alimentant les cylindres (4) par leur base.

5. Outil selon la revendication 4 **caractérisé par le fait**
**que** les moyens d'injection comprennent une poire (13) communicant avec le réservoir (3) pour créer une pression d'air.

6. Outil selon la revendication 5 **caractérisé par le fait**
**que** la poire (13) est incorporée dans le manche (2) et est manoeuvrable par un levier (15) articulé et apte à exercer un appui sur la poire (13).

7. Outil selon la revendication 5 **caractérisé par le fait**
**que** la poire (13) est incorporée dans le manche (2) et que le manche (2) est muni d'au moins une ouverture (14, 17) pour manoeuvrer la poire (13) du bout des doigts.

8. Outil selon l'une quelconque des revendications 5 à 7 **caractérisé par le fait**
**que** la poire (13) comporte une valve anti-retour (18) pour l'air.

9. Outil selon l'une quelconque des revendications 5 à 8 **caractérisé par le fait**
**qu'**il comporte une valve anti-retour (19) pour le produit colorant, entre la poire (13) et le réservoir (3).

## Claims

1. Tool used to colour hair during hairdressing comprising a handle (2) and a body (1) for use with a variety of colouring product spreading tools, **characterised in that**
- the spreading tools consist of hollow cylinders (4) pierced with holes (10),
- it includes air pressure features for injecting the colouring product into the cylinder.

2. Tool according to claim 1 **characterised in that**
body (1) has bristles (12) implanted between cylinders (4), the height of the bristles being less than the height of cylinders (4).

3. Tool according to claim 1 or claim 2 **characterised in that**
cylinders (4) are terminated by a solid isolating ball (11).

4. Tool according to any one of claims 1 to 3 **characterised in that**
the injection features include a vessel (3) installed in body (1) and feeding cylinders (4) via their base.

5. Tool according to claim 4 **characterised in that**
the injection features comprise a bulb (13) communicating with a vessel (3) to create an air pressure.

6. Tool according to claim 5 **characterised in that**
bulb (13) is incorporated in handle (2) and can be operated by an articulated lever (15) to exercise pressure on bulb (13).

7. Tool according to claim 5 **characterised in that**
bulb (13) is incorporated in handle (2) and handle (2) is equipped with at least one opening (14, 17) for operating bulb (13) with the finger tips.

8. Tool according to any one of claims 5 to 7 **characterised in that**
bulb (13) includes a non-return air valve (18).

9. Tool according to any one of claims 5 to 8 **characterised in that**
it includes a non-return valve (19) for the colour product, that fits between bulb (13) and vessel (3).

## Patentansprüche

1. Werkzeug zum Färben von Kopfhaar und sonstigen Haaren durch Bürsten, bestehend aus einem Griff (2) und einem Körper (1), die als Träger einer Vielzahl von Farbstoffdüsen dienen, **gekennzeichnet dadurch, daß**
- die Düsen hohle und mit Löchern versehene Zylinder (4) sind,
- es in den Zylindern druckluftbetätigte Spritzvorrichtungen für den Farbstoff gibt.

2. Werkzeug gemäß Anspruch 1, **gekennzeichnet dadurch, daß** es Borsten (12) besitzt, die zwischen den Zylindern (4) im Träger (1) befestigt und niedriger als die Zylinder (4) sind.

3. Werkzeug gemäß Anspruch 1 oder Anspruch 2, **gekennzeichnet dadurch, daß** die Zylinder (4) am oberen Ende mit einer isolierenden vollen Kugel (11) versehen sind.

4. Werkzeug gemäß einem der vorstehenden Ansprüche 1 bis 3, **gekennzeichnet dadurch, daß** die Spritzvorrichtungen einen im Körper (1) angeordneten Vorratsbehälter (3) aufweisen, der die Zylinder (4) von ihrem unteren Ende aus versorgt.

5. Werkzeug gemäß Anspruch 4, **gekennzeichnet dadurch, daß** die Spritzvorrichtungen zur Erzeugung eines Luftdrucks einen Gummiball (13) besitzen, der mit dem Vorratsbehälter (3) in Verbindung steht.

6. Werkzeug nach Anspruch 5, **gekennzeichnet dadurch, daß** der Gummiball (13) in den Griff (2) integriert ist und mit einem drehbar gelagerten Hebel (15) betätigt wird, mit dem ein Druck auf den Gummiball (13) ausgeübt werden kann.

7. Werkzeug nach Anspruch 5, **gekennzeichnet dadurch, daß** der Gummiball (13) in den Griff (2) integriert ist und der Griff (2) mindestens eine Öffnung (14, 17) besitzt, um den Gummiball (13) mit den Fingerspitzen zu betätigen.

8. Werkzeug gemäß einem der Ansprüche 5 bis 7, **gekennzeichnet dadurch, daß** der Gummiball (13) eine Luft-Rückschlagklappe (18) besitzt.

9. Werkzeug gemäß einem der Ansprüche 5 bis 8, **gekennzeichnet dadurch, daß** es zwischen dem Gummiball (13) und dem Vorratsbehälter (3) ein Farbstoff-Rückschlagventil (19) besitzt.
